# EUROPÄISCHE PATENTSCHRIFT

(11) **EP 0 385 049 B1**
(45) Veröffentlichungstag und Bekanntmachung des Hinweises auf die Patenterteilung: **18.08.1993**
(21) Anmeldenummer: 89810158.9
(22) Anmeldetag: 01.03.1989
(51) Int. Cl.: E05B 13/00, E05B 45/06, G08B 13/06

(54) **Türwächter**
Door guard
Garde-porte

(43) Veröffentlichungstag der Anmeldung: 05.09.1990
(73) Patentinhaber: Schloss- & Beschlägefabrik AG, CH-4245 Kleinlützel (CH)
(72) Erfinder: Beuchat, Peter, CH-4245 Kleinlützel (CH)
(74) Vertreter: Seehof, Michel

(56) Entgegenhaltungen:
- DE-A- 3 718 339
- DE-U- 8 118 314
- DE-U- 8 801 340
- GB-A- 2 131 869
- US-A- 3 464 243

## Beschreibung

Die vorliegende Erfindung bezieht sich auf einen Türwächter zur Befestigung unterhalb eines Türdrückers, mit einer an der Türe befestigbaren Grundplatte und einem schwenkbar und ausklinkbar an der Grundplatte befestigten Boden mit einem daran befestigten Gehäuse sowie einer elektrischen Schaltung und ersten Mitteln zum Signalisieren eines Verschwenkens des Gehäuses, wobei das Gehäuse nur mittels einer gesicherten Schliesseinrichtung aus der ausgeklinkten und arretierten Stellung in die Ausgangsstellung bringbar ist.

Solche Türwächter sind aus der DE-U-81 18 314 bekannt und dienen in der Regel dazu, Notausgänge zu sichern, wobei diese Türwächter im zu sichernden Raum angebracht sind, wodurch gewährleistet wird, dass der Türdrücker von aussen nicht niedergedrückt werden kann und dass ein Verschwenken des Türwächters und somit die Freigabe des Türdrückers signalisiert wird, sei es durch Auslösung eines Alarmes oder durch Weiterleitung eines Signals an eine Zentrale. Dabei werden in der Regel die normalen Funktionen eines Schlosses nicht beeinträchtigt.

Infolge strengerer Vorschriften und strengerer Ueberwachung der Bestimmungen bezüglich Offenhaltung von Fluchtwegen, insbesondere bei Brandfällen, werden solche Türwächter immer beliebter, da zum Oeffnen eines Fluchtweges nur der Türwächter verschwenkt werden muss, und nicht irgendwo in einem Kasten zuerst ein Schlüssel gesucht werden muss. Es hat sich nun herausgestellt, dass einfache Türwächter, die nur ein Verschwenken signalieren, zuwenig Sicherheit bieten, indem ihre Funktionen beeinträchtigt respektive aufgehoben werden können, ohne den Türwächter bzw. dessen Gehäuse zu verschwenken.

Das Umgehen der Sicherungsfunktion eines Türwächters kann z.B. dadurch erfolgen, dass der Türwächter von der Türe abgeschraubt wird oder er mit mehr oder weniger Gewalt in seine Bestandteile zerlegt wird. Derartige Manipulationen können durch im Türwächter angebrachte Sicherungsschalter oder andere elektrische Kontaktelemente entdeckt und in einer Zentrale angezeigt werden. Weitere Problempunkte bekannter Türwächter bestehen darin, dass der Türwächter sehr weit geschwenkt werden muss, bis zu 45°, bis eine Stellung erreicht wird, aus der der Türwächter nicht mehr ohne Schlüssel in die Ausgangsstellung zurückgeschwenkt werden kann, und ein Signal ausgelöst wird, und dass diese Sperre mangels Stabilität mit relativ geringem Aufwand durchbrochen werden kann.

Demgegenüber ist es eine Aufgabe der vorliegenden Erfindung, einen Türwächter anzugeben, der durch Signalmittel gegen Manipulationen geschützt ist und eine zuverlässige Verriegelung im verschwenkten Zustand aufweist, die bei verringertem Schwenkwinkel auslöst. Diese Aufgabe wird mit dem in den Ansprüchen definierten Türwächter gelöst.

Die Erfindung wird im folgenden anhand einer Zeichnung eines Ausführungsbeispiels näher erläutert.
Fig. 1 zeigt einen Schnitt durch den erfindungsgemässen Türwächter,
Fig. 2 zeigt den Türwächter von oben ohne Abdeckung,
Fig. 3 zeigt einen Schnitt gemäss der Linie III-III in Fig. 2,
Fig. 4 zeigt einen Schnitt gemäss der Linie IV-IV in Fig. 2 und
Fig. 5 zeigt schematisch den erfindungsgemässen Türwächter unterhalb eines Türdrückers.

In Fig. 1 ist die an einer Türe 1 (s. Fig. 4) befestigbare Grundplatte 2, der an der Grundplatte schwenkbar befestigte Boden 3 sowie das Gehäuse 4 ersichtlich. Die Grundplatte 2 ist mittels beispielsweise vier Schrauben an der Türe befestigt, wobei es sich sowohl um eine Holztüre als auch um eine Metalltüre handeln kann und daran angepasste Schrauben bzw. Nieten verwendet werden können. Der Drehpunkt 5 des Bodens gegenüber der Grundplatte dient gleichzeitig als Durchführung für das elektrische Kabel 6, wobei im vorliegenden Fall dieses Kabel in einer Buchse 7 läuft, die durch einen Federring 8 gesichert ist.

Wichtig bei einem Türwächter ist, dass das Verschwenken desselben aus der senkrechten Richtung in die in Fig. 5 strichpunktiert angedeutete Schräglage ohne grossen Widerstand erfolgen kann, jedoch ein Zurückschwenken in die Ausgangslage arretiert wird, bis diese Arretierung mittels eines Schlüssels wieder aufgehoben wird. Selbstverständlich könnte die Aufhebung der Arretierung auch von einer Zentrale aus auf elektromechanischem o. dgl. Wege erfolgen. Die Ausklink- und Arretierungseinrichtung besteht im wesentlichen aus einem Hebel 9, der bei 10 gelagert ist, und dessen einer Arm 11 unter dem Druck einer Feder 12 steht, und dessen anderer Arm 13 einen Arretierstift 14 aufweist, der, in einer Buchse 15 laufend, durch den Boden 3 ragt. Der erste Arm 11 mündet in zwei Schenkel, wobei der erste Schenkel 16 in die Druckfeder 12 hineinragt und der zweite Schenkel 17 nach oben weist, um vom Finger 18 am Schliesszylinder 19 im Gehäuse 4 erfasst zu werden. Der zweite Arm 13 weist ein gegenüber dem Arretierstift 14 angeordnetes Betätigungsteil 20 auf, das beim Einrasten des Arretierstiftes 14 den Kontakt 21 eines Schalters 22 betätigt. Die Grundplatte weist in ihrer Mitte eine Vertiefung 23 zum Einrasten des Arretierstiftes, sowie beidseitig dieser Vertiefung eine Bohrung 24 auf, durch welche der Arretierstift vollständig gleiten kann. Damit der Arretierstift leicht aus der Vertiefung 23 gleiten kann, ist dieser vorne mit einem Konus 25 versehen. Dieser darf jedoch nur gering sein, damit der Stift nicht aus der Durchbrechung 24 gleiten kann. Wie bereits erwähnt, ist je eine Bohrung 24 beidseitig der Ausnehmung 23, die die Ruhestellung markiert, angebracht, um nur eine Grundplatte herstellen zu müssen, die man für eine rechts- oder linksschwenkende Ausführung verwenden kann. Daher weist die Grundplatte auch beidseitig eine Ausfräsung 26 und der Boden in diesem Bereich je eine Bohrung 27 auf, durch welche ein Blockierungsstift 28 eingeführt werden kann, um ein Verschwenken des Türwächters in die andere Richtung über die Ruhestellung hinaus zu verhindern.

Da während der Montage und auch später die verschiedenen Organe des Türwächters zugänglich sein sollten, ist es nicht praktisch, das Gehäuse auf den Boden zu kleben, und es besteht daher die Gefahr, dass eine unbefugte Person das Gehäuse abschraubt, um den Türwächter zu verschwenken und wieder in die Augangsstellung zu bringen, ohne dass ein Signal ausgelöst wird. Um dies zu verhindern, ist ein weiterer Signalgeber eingebaut, der das Lösen der Befestigungsschrauben des Gehäuses am Boden meldet. Im vorliegenden Ausführungsbeispiel wird die Signalauslösung durch die Befestigungsschraube 29 übernommen, deren Spitze im eingeschraubten Zustand auf den Kontakt 30 eines Schalters 31 drückt, und der beim Lösen der Schraube anspricht. Es ist selbstverständlich, dass es nicht unbedingt diese Schraube 29 sein muss, die den Kontakt betätigt, es kann auch irgend eine andere der Befestigungsschrauben 32 sein, oder es kann mehr als ein Schalter vorgesehen werden, um das Lösen von Befestigungsschrauben zu melden.

Es ist nun denkbar, dass nicht nur versucht wird, das Gehäuse abzuschrauben, sondern den ganzen Türwächter von der Türe zu entfernen, wobei kein Alarm ausgelöst werden würde, falls der Türwächter nicht verschwenkt und das elektrische Kabel nicht abgerissen wird. Ausserdem ist es wünschenswert, falls nicht nur die vorgehend beschriebenen Manipulationen und ein Verschwenken um den zum Betätigen des Türdrückers nötigen Winkel zu signalisieren, sondern schon ein geringes Verschwenken des Türwächters. Die beiden Ueberwachungsfunktionen, d.h. das Abreissen des ganzen Türwächters und das geringe Verschwenken des Türwächters, können in einer einzigen Einrichtung vereint werden. In Fig. 4 und den entsprechenden Darstellungen in Fig. 1 und 2 erkennt man einen Doppelfunktionsschalter 33, dessen Kontaktstössel 34 sich in der Ruhelage des Türwächters in einer Mittel stellung befindet und Kontakt auslöst, sobald der Stössel nach oben oder nach unten aus der Mittelstellung herausbewegt wird. An den Kontaktstössel 34 schliesst sich ein Zwischenstück 35 an, das in einer entsprechenden Bohrung 36 in der Grundplatte 2 frei angeordnet ist und in die Oeffnung 37 für den Kontaktstössel im Boden 3 hineinragt. Die Höhe des Zwischenstücks 35 ist derart bemessen, dass es in der Ruhelage des Doppelfunktionsschalters, respektive des Kontaktstössels eben mit der Grundplatte ist und somit auf der Türe 1 aufliegt. Falls nun der Türwächter mitsamt der Grundplatte von der Türe abgehoben wird, kann der unter Federdruck stehende Kontaktstössel 34 ganz herausfahren und einen Kontakt auslösen.

Um die zweite Funktion des Schalters 33 auszuführen, d.h. schon ein geringes Verschwenken des Türwächters, beispielsweise um 10°, anzuzeigen, wird der Durchmesser der Oeffnung 37 entsprechend dem gewünschten Weg gewählt, wobei sich die Oeffnung gegen die Grundplatte hin verjüngt, so dass beim Gleiten des Kontaktstössels auf dieser schrägen Ebene 38 anhebt und ein Signal auslöst.

Aus obiger Beschreibung ergibt sich, dass ein kleines Verschwenken des Türwächters an die Zentrale gemeldet werden kann, ein grösseres Verschwenken die Auslösung des Arretierungsstiftes 14 nach sich zieht, die nicht mehr ohne Zuhilfenahme eines in den Sicherheitszylinder 19 passenden Schlüssels rückgängig gemacht werden kann, und dass sowohl das Lösen der Befestigungsschrauben als auch das Entfernen der Grundplatte 2 signalisiert werden.

Um diese Veränderungen wahrzunehmen, weiterzuleiten und/oder anzuzeigen, ist es unerlässlich, die verschie nen Schalter mit einer elektrischen Schaltung zu verbinden und von dort an eine Verarbeitungseinheit, in der Regel eine Schaltanlage, weiterzuleiten. Die elektrischen und elektronischen Teile befinden sich auf einer Leiterplatte 39, auf der elektrische Leitungsbahnen aufgedruckt sind. Neben den drei Schaltern 22, 31 und 33 befindet sich ein akustischer Signalgeber 40, der beispielsweise derart geschaltet werden kann, dass beim Verschwenken des Türwächters zum Betätigen des Drückers Alarm ausgelöst wird. Wie weiter unten noch erläutert werden wird, sind andere Schaltungsmöglichkeiten denkbar. Wahlweise weist die elektrische Schaltung eine handelsübliche Batterie 41 auf, die notwendig ist, falls der Signalgeber nicht von aussen gespeist wird oder um bei Stromausfall den Betrieb des elektrischen Teils zu sichern.

Die elektrische Schaltung weist eine Reihe von Kontakten 42 auf, beispielsweise sieben, an welchen die elektrischen Leiterbahnen, die von den verschiedenen Schaltern und vom akustischen Signalgeber stammen, angeschlossen sind, und an denen die im Kabel 6 enthaltenen Drähte angeschlossen werden können. Mit diesen Kontakten ist ein Kodierschalter 43 verbunden, mit welchem die verschiedenen gewünschten Betriebszustände eingestellt werden können. So kann es beispielsweise erwünscht sein dass nur, wie oben beschrieben, das Verschwenken des Türwächters in die Arretierstellung ein akustisches Signal auslöst, während alle anderen Manipulationen ohne Auslösung eines akustischen Signals an die Zentrale weitergeleitet werden, wo entweder Alarm ausgelöst wird oder andere Anzeigefunktionen in Betrieb gesetzt werden. Es ist aber mit diesem Kodierschalter auch möglich, die Betätigung von anderen Schaltern mit dem akustischen Signalgeber zu verbinden oder andererseits jegliche akustische Signalgebung zu verhindern. Meistens wird die elektrische Schaltung mit dem Kodierschalter derart geschaltet sein, dass irgendeine Veränderung oder Manipulation an die Ueberwachungsstelle weitergegeben wird, wozu auch gehört, dass eine Unterbrechung des Kabels ebenfalls angezeigt wird. Um den elektrischen Anschluss respektive die Einstellung des Kodierschalters zu erleichtern, ist ein Umpoler 44 vorgesehen, da gewisse Signalgeber oder Schalter nur in einer Richtung funktionieren.

Ausgehend von den beschriebenen Schaltern und der elektrischen Schaltung ist es im Belieben eines Fachmannes, die verschiedenen Schaltmöglichkeiten, respektive Anzeigen oder Alarmfunktionen, worunter auch optische Warnanlagen fallen, beliebig anzupassen. Selbstverständlich braucht der Türwächter nicht an eine Meldezentrale angeschlossen zu werden, beispielsweise bei Einzeltüren, so dass nur die handelsübliche 9V-DC-Batterie notwendig ist. Bei Batteriebetrieb kann jedoch auch zusätzlich mit dem Alarmschalter eine am Netz angeschlossene Sirene oder Blinkleuchte gesteuert werden, oder andere geeignete Warnapparaturen.

Sowohl die Grundplatte als auch der Boden sowie das Gehäuse werden vorzugsweise aus Metall, beispielsweise Aluminiumdruckguss hergestellt, um eine Beschädigung weitgehend auszuschliessen. Da das Gehäuse mit dem Boden relativ dicht verbunden ist, ist es zweckmässig, im Bereich des Schallgebers kleinere Löcher vorzusehen, um einen Schallaustritt zu ermöglichen.

## Patentansprüche

1. Türwächter zur Befestigung unterhalb eines Türdrückers, mit einer an der Türe (1) befestigbaren Grundplatte (2) und einem schwenkbar und ausklinkbar an der Grundplatte befestigten Boden (3) mit einem daran angeschraubten Gehäuse (4) sowie:
- mit einer elektrischen Schaltung und ersten Mitteln (22) zum Signalisieren eines Verschwenkens des aus Boden (3) und Gehäuse (4) bestehenden Wächterkörpers in eine das Betätigen des Türdrückers ermöglichende Stellung, wobei das Gehäuse nur mittels einer gesicherten Schliesseinrichtung (19) aus der ausgeklinkten und arretierten Stellung in die Ausgangsstellung bringbar ist, und
- mit zweiten und/oder dritten Mitteln (31,33) zur Signalisation des Entfernens des Gehäuses (4) vom Boden (3), wobei die zweiten Mittel einen Schalter (31) enthalten, der durch das Herausdrehen einer Befestigungsschraube (29) des Gehäuses (4) am Boden (3) betätigbar ist, und die dritten Mittel durch den Boden (3) und die Grundplatte (2) reichende Schaltmittel (33, 34, 35) enthalten, die beim Abheben der Grundplatte (2) von der Unterlage (1) ein elektrisches Signal auslösen,
dadurch gekennzeichnet, dass die ersten Mittel (22) einen unter Federdruck stehenden Arretierstift (14) enthalten, der durch den Boden (3) ragt und in der Ausgangsstellung auf der Grundplatte (2) aufliegt, und dass die Grundplatte (2) mindestens auf einer Seite bezüglich der Ausgangsstellung eine Durchbrechung (24) aufweist, in welche der Arretierstift (14) beim Verschwenken des Wächterkörpers einrastbar ist.

2. Türwächter nach Anspruch 1, dadurch gekennzeichnet, dass die Schaltmittel (33, 34, 35) der dritten Mittel einen Doppelfunktionsschalters(33) enthalten, dessen unter Federdruck stehender Kontaktstössel (34), beim leichten Verschwenken des Bodens gegenüber der Grundplatte angehoben wird, um ein Signal zu erzeugen, und beim Abheben der Grundplatte von der Unterlage ein Zwischenstück (35) ausstösst und ebenfalls ein Signal erzeugt.

3. Türwächter nach einem der Ansprüche 1 und 2, dadurch gekennzeichnet, dass zwecks Vereinfachung der Herstellung und Lagerhaltung beidseits der Ausgangsstellung je eine Durchbrechung (24) angeordnet ist und der Boden (3) beidseitig eine Ausfräsung (26) und darunterliegend die Grundplatte je eine Bohrung (27) zwecks Aufnahme eines Blockierungsstiftes (28) aufweisen.

4. Türwächter nach einem der Ansprüche 1 bis 3, dadurch gekennzeichnet, dass die elektrische Schaltung einen Kodierschalter (43) aufweist, der einerseits mit den Schaltern (22, 31, 33) und den akustischen oder optischen Signalgeber und andererseits über ein Kabel (6) mit einer Schaltzentrale verbunden ist, um die verschiedenen Signale wählbar weiterzuleiten.

5. Türwächter nach Anspruch 4, dadurch gekennzeichnet, dass die elektrische Schaltung eine DC-Batterie (41) aufweist.

6. Türwächter nach Anspruch 4 oder 5, dadurch gekennzeichnet, dass die elektrische Schaltung einen Umpoler (44) aufweist.

## Claims

1. Door controller to be fastened underneath of a door handle with a base plate (2) capable to be fastened to the door (1) and a bottom (3) pivoting and snapping, fastened to the base plate, with a case (4) screwed to the latter as well as:
- an electrical circuit and first means (22) for indicating a pivoting of the controller's body comprising the bottom (3) and the case (4) in a position permitting the actuation of the door handle, the case being capable to be brought in the starting position from the snapping and stopping position only by means of a protected closing device (19), and
- with second and/or third means (31, 33) for the indication of the removal of the case (4) from the bottom (3), the second means comprising a switch (31) which is operable by the unscrewing of a fastening screw (29) of the case (4) to the bottom (3), and the third means comprising switching means (33,34,35) traversing the bottom (3) and the base plate (2) which releases an electrical signal when the base plate (2) is raised from the base (1),
characterized in that the first means (22) comprise a spring loaded stopping pin (14) which projects from the bottom (3) and lies on the base plate (2) in the starting position, and in that the base plate (2) comprises at least at one side with respect to the starting position a cutting out (24) in which engages the stop pin (14) at the time of the pivoting of the controller's body.

2. Door controller according to claim 1, characterized in that the switching means (33,34,35) of the third means comprise a dual function switch (33) the spring loaded pin (34) of which being raised for a small pivoting of the bottom with respect to the base plate, for producing a signal, and by raising the base plate from the base, ejects an intermediate piece and also produces a signal.

3. Door controller according to one of the claims 1 and 2, characterized in that for the purpose of simplifying the production and the stocking, a cut out (24) is arranged at each side of the starting position and in that the bottom (37 comprises at each side a milling (26) and, underneath, the base plate at each side a drilling (7) for receiving a locking pin (28).

4. Door controller according to one of the claims 1 to 3, characterized in that the electric circuit comprises a coding switch (43) which is connected on one side with the switches (22, 31, 33) and on the other side by a cable (6) with a commutator central for transmitting the various signals, at choice.

5. Door controller according to claim 4, characterized in that the electric circuit comprises a DC battery.

6. Door controller according to claim 4 or 5, characterized in that the electric circuit comprises a commutator switch (44).

## Revendications

1. Contrôleur de porte pour fixation sous une poignée de porte, avec une plaque de base (2) à fixer à la porte (1) et un fond (3) pivotant et encliquetable fixé à la plaque de base avec un boîtier (4) vissé à celle-ci ainsi:
- qu'avec un circuit électrique et des premiers moyens (22) pour signaliser un pivotement du corps du contrôleur comprenant le fond (3) et le boîter (4) dans une position permettant l'actionnement de la poignée, le boîtier ne pouvant être mis dans la position de départ, à partir de la position déclenchée et arrêtée, qu'à l'aide d'un dispositif de fermeture protégé (19), et
- avec des deuxièmes et/ou troisièmes moyens (31,33) pour la signalisation de l'éloignement du boîtier (4) du fond (3), les deuxièmes moyens contenant un interrupteur (31) qui est actionnable par le dévissage d'une vis de fixation (29) du boîtier (4) au fond (3), et les troisièmes moyens contenant des moyens d'interruption (33, 34, 35) traversant le fond (3) et la plaque de base (2) qui déclenchent un signal électrique lorsque la plaque de base (2) est soulevée de la base (1), caractérisé en ce que les premiers moyens (22) contiennent une goupille d'arrêt (14) sous l'influence d'un ressort qui dépasse du fond (3) et repose sur la plaque de base (2) dans la position de départ, et en ce que la plaque de base (2) comprend au moins sur un côté, relativement à la position de départ, une découpure (24) dans laquelle la goupile d'arrêt (14) peut s'engager lors du pivotement du corp du contrôleur.

2. Contrôleur de porte selon la revendication 1, caractérisé en ce que les moyens d'interruption (33, 34, 35) des troisièmes moyens contiennent un interrupteur à double fonction (33) dont la fiche de contact (34) est sous pression d'un ressort, et est soulevée lors d'un faible pivotement du fond relativement à la plaque de base pour produire un signal, et éjecte une pièce intermédiaire (35) lors de la levée de la plaque de base à partir de la base, et produit aussi un signal.

3. Contrôleur de porte selon l'une des revendications 1 et 2, caractérisé en ce que dans le but de simplifier la fabrication et le stockage, une découpure (24) est arrangée de chaque côté de la position de départ et que le fond (3) comprend de chaque côté un fraisage (26) et, en dessous, la plaque de base de chaque côté un perçage (7), pour recevoir une goupille de blocage (28).

4. Contrôleur de porte selon l'une des revendications 1 à 3, caractérisé en ce que le circiut électrique comprend un interrupteur de codage (43) qui est relié d'une part avec les interrupteurs (22, 31, 33) et le générateur de signaux acoustiques ou optiques et d'autre part, par un cable (6) avec une centrale de commutation, pour transmettre les différents signaux à choix.

5. Contrôleur de porte selon la revendication 4, caractérisé en ce que le circuit électrique comprend une batterie à courant continu.

6. Contrôleur de porte selon la revendication 4 ou 5, caractérisé en ce que le cicuit électrique comprend un commutateur (44).
